# EUROPÄISCHE PATENTSCHRIFT

(11) **EP 1 612 421 B1**
(45) Veröffentlichungstag und Bekanntmachung des Hinweises auf die Patenterteilung: **20.05.2009**
(21) Anmeldenummer: 05014122.5
(22) Anmeldetag: 30.06.2005
(51) Int. Cl.: F04B 35/01, F04B 41/04

(54) **Niederdruckverdichter**
Low pressure compressor
Compresseur à basse pression

(30) Priorität: 02.07.2004 DE 102004032321
(43) Veröffentlichungstag der Anmeldung: 04.01.2006
(73) Patentinhaber: Roßner, Claudio, 64625 Bensheim (DE)
(72) Erfinder: Roßner, Claudio, 64625 Bensheim (DE); Ulrich, Armin, 68519 Viernheim (DE)
(74) Vertreter: Reiser, Tonio Andreas

(56) Entgegenhaltungen:
- DE-A- 162 292
- DE-A1- 10 210 187
- DE-C- 669 361
- DE-U1- 20 108 222

## Beschreibung

Die Erfindung betrifft einen Niederdruckverdichter für gasförmige und flüssige Medien, insbesondere Umgebungsluft oder Wasser, mit wenigstens einer in einem Gestell befestigten Kolben-Zylindereinheit, wobei ein Kolben im Zylinder bei einer angetriebenen Antriebswelle wenigstens einen volumenveränderlichen Arbeitsraum bildet, welcher über jeweils ein bei Druckabsenkung infolge Volumenvergrösserung des Arbeitsraumes zur Umgebungsatmosphäre öffnendes Saugventil und ein bei Druckerhöhung infolge von Volumenverringerung des Arbeitsraumes in eine nachgeschaltete Druckleitung öffnendes Druckventil verfügt, und wobei eine Antriebseinheit aus einem Motor und einem Getriebe besteht, auf dessen Antriebswelle wenigstens ein Antriebsarm drehfest mit einem Ende auf dieser befestigt ist.

Aus der DE 102 10 187 A1 und der DE 201 08 222 U1 sind Niederdruckverdichter bekannt, deren Kolben-Zylindereinheit in ihrer Gesamtheit verschwenkt werden. Solche volumetrisch arbeitenden Verdichter, die beispielsweise als Kolbenverdichter mit einem oder mehreren Zylindern ausgebildet sein können, werden zur Verdichtung und Förderung von Gasen und flüssigen Medien, beispielsweise Luft oder Wasser, verwendet. Die Arbeitsbewegung des Verdrängerbauteils, d.h. die Hubbewegung des bzw. der Kolben (s) im jeweiligen Zylinder wird dabei in der Regel über einen Kurbeltrieb erzeugt, dessen Kurbelwelle von der äußeren Antriebsquelle, z. B. einem Elektro- oder Verbrennungsmotor drehangetrieben wird. Solche Verdichter sind in dieser Bauform konstruktiv aufwändig und damit in der Herstellung teuer und erzeugen im Betrieb erhebliche Geräusche. Durch ihre Bauform und die zumeist sehr hohe Hubzahl wird meistens ein Schmierstoff notwendig, der dann wieder aus dem Gas herausgefiltert werden muss, wenn beispielsweise ölfreie Druckluft geliefert werden soll. Andere Bauformen, bei denen die Kolbenstange direkt mit dem Antriebsarm verbunden ist, sind wiederum sehr störanfällig, da dort der Zylinder immer in Bewegung ist. Bei beiden zuvor erwähnten Konstruktionen muss der Kolben mit den Dichtungsringen Radiale Auflagekräfte gegenüber der Zylinderwand aufnehmen, was einen erhöhten Verschleiß zur Folge hat. Der Erfindung liegt die Aufgabe zugrunde, einen als Kolbenverdichter ausgestalteten Niederdruckverdichter zu schaffen, welcher bei konstruktiv einfachem Aufbau Bauteilgruppen aufweist, die der Verschleißminderung dienen und Luft im Niederdruckbereich liefert, die dann beispielsweise zur Belüftung von stehenden, ökologisch bedrohten Gewässern einsetzbar ist, ohne dass die Gefahr einer zusätzlichen Verschmutzung durch in der gelieferten Luft noch enthaltene Ölnebel oder dergleichen besteht.

Ausgehend von einem der eingangs erwähnten Art von Verdichter wird die Aufgabe erfindungsgemäß durch die Merkmale des Anspruchs 1 gelöst. Die kompakte motorisch betriebene Antriebseinheit verfügt über einen Antriebsmotor, dem ein Untersetzungsgetriebe nachgeschaltet ist und auf dessen Antriebswelle(n) jeweils ein Antriebsarm drehfest angeordnet ist und dass die kompakte(n) Lineareinheit(en) mittels Pleuelstange(n) mit der Antriebseinheit sowie mit der /den Kolbenstange(n) der Zylinder.- Kolbeneinheit verbunden ist / sind wodurch die Rotationsbewegung der Antriebsachse in eine Linearbewegung des /der Kolben umgesetzt wird wobei die Linearachse senkrecht auf der Rotationsachse der Antriebswelle steht. Die angestrebte Verbesserung und Vereinfachung gegenüber normalen Kolbenverdichtern mit dem üblichen in einem geschlossenen Gehäuse angeordneten Antriebseinheit / Kurbeltrieb / Zylindereinheit wird dadurch erreicht, dass der gesamte konstruktive Aufbau in unterschiedlichen einfachen räumlich getrennten Funktionseinheiten aufgegliedert wird, die auf einfache Art und Weise miteinander verbunden sind. Ein aufwändiges Gesamtgehäuse entfällt dadurch, ebenso die aufwändige Lagerung der Kolben / Zylindereinheit bei Verdichtern, bei denen diese Einheit geschwenkt wird. Durch den Aufbau in unterschiedliche Funktionsgruppen ist es auch ausgeschlossen, dass die Arbeitsräume der Zylinder / Kolbeneinheit mit dem Ölnebel der Antriebseinheit in Berührung kommen. Weiterhin wird durch die Verwendung der Lineareinheit und der ggf. durchgehenden Kolbenstange die bei herkömmlichen Konstruktionen auftretenden Radialkräfte auf den Kolben, Kolbenringe und Zylinderwand nahezu verhindert. Die Zylinder / Kolbeneinheit( en) kann / können sowohl als einfach.- als auch als doppeltwirkende Zylinder eingesetzt werden wobei bei der Ausführung als doppeltwirkender Zylinder zwei durch den Kolben voneinander getrennte Arbeitsräume pro Zylinder entstehen. Besonders vorteilhaft und aufgrund der starren Lagerung des / der Kolben-Zylindereinheit(en) möglich ist auch eine Ausgestaltung bei welcher die Kolbenstange der gegenüber liegenden Seite der Lineareinheit durch den Zylinder hindurch geht. Man spricht bei dieser Zylinderbauform von beidseitiger Kolbenstange. Beide Volumen der Arbeitsräume weisen die gleiche Größe auf was sich positiv auf den Volumenstrom und das benötigte Drehmoment auswirkt. Man spricht bei dieser Zylinderbauform von Doppeltwirkenden Zylindern mit durchgehender Kolbenstange.

Das Untersetzungsgetriebe kann in erfindungsmäßiger Weiterbildung auch über eine durch das Getriebe gehende Antriebswelle verfügen, die dann auf den sich gegenüberliegenden Getriebeaußenflächen heraussteht. Jede dieser Wellenenden kann dann mit je einem Antriebsarm versehen werden der dann je eine Linear- und somit auch je eine Kolben-Zylindereinheit antreibt. Zweckmäßig ist hierbei die Antriebsarme zueinander in einem Winkel anzuordnen. Vorteilhaft bezogen auf den Volumenstrom und die Belastung sind hierbei 90°.

Das Druckventil bzw. die Druckventile der Kolben-Zylindereinheit können mittels elastischer Druckleitung oder aber auch starr mit der nachgeschalteten Druckverteilereinheit verbunden werden. Dem(n) Saugventil(en) der Kolben Zylindereinheit(en) ist zweckmäßig ein Festkörperpartikelfilter vorgeschaltet.

Die Antriebseinheit weist zweckmäßig einen mit Untersetzungsgetriebe zusammengeflanschten Elektromotor oder Verbrennungsmotor auf, wobei die Linearlagereinheit(en) und die Kolben-Zylindereinheit(en) in einem Gestell mit Abstand von der Antriebseinheit erfolgt, und die Drehachse der Antriebswelle der Antriebseinheit im rechten Winkel zur Linearachse der Lineareinheit steht. Die Erfindung ist in den folgenden Beschreibungen zweier Ausführungsbeispiele in Verbindung mit den vier Zeichnungen näher erläutert:

### Zeichnung 1

zeigt eine räumliche Darstellung eines Ausführungsbeispiels eines erfindungsmäßigen Niederdruckverdichters mit einer Antriebseinheit die über einen Antriebsarm und einer Pleuelstange auf eine Lineareinheit einwirken. An diese Lineareinheit ist eine Zylindereinheit mit doppeltwirkendem Zylinder mit durchgehender Kolbenstange angeflanscht.

### Zeichnung 2

zeigt die Seitenansicht eines Ausführungsbeispiels eines erfindungsmäßigen Niederdruckverdichters mit einer Antriebseinheit die über einen Antriebsarm und einer Pleuelstange auf eine Lineareinheit einwirken. An diese Lineareinheit ist eine Zylindereinheit mit doppeltwirkendem Zylinder mit durchgehender Kolbenstange angeflanscht.

### Zeichnung 3

zeigt die Draufsicht eines Ausführungsbeispiels eines erfindungsmäßigen Niederdruckverdichters mit einer Antriebseinheit die über einen Antriebsarm und einer Pleuelstange auf eine Lineareinheit einwirken. An diese Lineareinheit ist eine Zylindereinheit mit doppeltwirkendem Zylinder mit durchgehender Kolbenstange angeflanscht.

### Zeichnung 4

zeigt eine räumliche Darstellung eines Ausführungsbeispiels eines erfindungsmäßigen Niederdruckverdichters mit einer Antriebseinheit die über zwei Antriebsarme und je einer Pleuelstange auf je eine Lineareinheit einwirken. An jeder dieser Lineareinheiten ist eine Zylindereinheit mit doppeltwirkendem Zylinder mit durchgehender Kolbenstange angeflanscht.

Das auf Zeichnung 1;2 und 3 dargestellte Ausführungsbeispiel eines in der erfindungsmäßigen Weise ausgebildeten, in seiner Gesamtheit mit 10 bezeichneten Verdichters weist einen doppeltwirkenden Zylinder (19) der in einem Gestell (11) gehalten wird auf. In diesem Zylinder befindet sich ein Kolben (21 nicht dargestellt) der den Zylinder in zwei Arbeitsräume (191; 192) unterteilt. Der Kolben ist auf der Kolbenstange (20) befestigt, welche an der Vorderseite und der hinteren Seite des Zylinders (19) herausragt und dort gelagert ist (193; 194). Die Kolbenstange (20) ist weiterhin mit dem beweglichen Teil der Führungseinheit, dem Linearschlitten (18) verbunden. Dieser Linearschlitten gleitet auf der Linearführungsschiene (17). Ebenfalls ist an dem Linearschlitten (18) das Pleuel (16) mit einem Ende drehbar befestigt. Das andere Ende des Pleuels (16) ist drehbar mit dem Antriebsarm (15) verbunden. Dieser Antriebsarm (15) ist drehfest auf der Antriebswelle (14) befestigt. Die Antriebswelle (14) ist der drehbare Teil des Getriebes (13) und bildet zusammen mit dem Motor (12) der sowohl als Elektromotor als auch als Verbrennungsmotor ausgebildet sein kann, die Eintriebseinheit (12,13,14). Versetzt nun der Motor (12) über das Getriebe (13) den Antriebsarm (15) in Bewegung, beschreibt das Ende des Antriebsarms an dem das Pleuel befestigt ist und somit auch das Ende des Pleuels (16) eine konzentrische Kreisbahn um die Drehachse der Abtriebswelle (14) des Getriebes (13). Diese Drehbewegung wird aufgrund der geometrischen Getriebebedingungen in der Lineareinheit (17, 18) in eine geradlinige vorwärts und rückwärts gerichtete Bewegung umgewandelt. Hierzu ist die Pleuelstange (16) drehbar mit dem Antriebsarm (15) und dem Linearschlitten (18) verbunden. Da die Kolbenstange (20) auf der sich der Kolben (21) befindet, ebenfalls mit dem Linearschlitten (18) verbunden ist, folgte diese und somit auch der Kolben ebenfalls dieser Linearbewegung. Durch das sich Vor.- und Zurückbewegen des Kolbens (21) im Zylinder (19) verändern sich die Arbeitsräume (191; 192) im Zylinder (19) stetig. Hierbei kommt es in dem Arbeitsraum dessen Volumen sich durch die Bewegung des Kolbens (21) gerade verkleinert zu einem Überdruck, der über ein Druckventil (22) (federbetätigtes Rückschlagventil) an die nachgeschaltete Druckleitung (23) weitergeleitet wird. Dort steht die komprimierte Luft dann zur weiteren Verwendung zur Verfügung. Umgekehrt entsteht in dem Arbeitsraum der sich gerade durch die Bewegung des Kolbens vergrößert ein Unterdruck. Hier wird über ein Saugventil (24) (federbetätigtes Rückschlagventil) und der Saugleitung (25) Luft
oder Flüssigkeit, die durch einen Filter (26) gereinigt wird, in den Zylinder (19) gesaugt. Die Drehachse der Antriebswelle (14) steht senkrecht zur Linearachse der Lineareinheit (17, 18) und der Mittelachse der Kolbenstange (20). Durch die Geometrie des Kurbeltriebs ergibt sich pro Umdrehung der Antriebswelle (14) pro Arbeitsraum (191; 192) ein Saug.- und ein Druckhub. Bei dem Ausführungsbeispiel (10) ergeben sich somit pro Umdrehung der Antriebswelle (14) zwei Saug und Druckarbeitsvorgänge. Das auf Zeichnung 4 gezeichnete Ausführungsbeispiel eines erfindermäßigen Niederdruckverdichters in seiner Gesamtheit mit 100 bezeichnet unterscheidet sich vom vorbeschriebenen Verdichter (10) auf den Zeichnungen 1-3 nur dadurch, dass in dem Gestell (11) die Abtriebseinheit (12', 13', 14) zwei Antriebsarme (15), zwei Lineareinheiten (17', 18) und zwei Kolben-Zylindereinheiten (19-26) aufweist. Eine so angeordnete Anlage liefert pro Umdrehung der Antriebswelle (14) vier Saug und Druckarbeitsvorgänge. Zweckmäßig ist es die Antriebsarme (15) auf der Antriebswelle (14) winkelversetzt aufzubauen.

Es ist ersichtlich, dass im Rahmen des Erfindergedankens Abwandlungen und Weiterbildungen der beschriebenen Ausführungsbeispiele verwirklichbar sind, die sich sowohl auf die Anordnung als auch auf die Anzahl der von einer Antriebseinheit (12', 13', 14) angetriebenen Kolben- Zylindereinheiten (19-26) beziehen.

Es ist ersichtlich, dass im Rahmen des Erfindergedankens Abwandlungen und Weiterbildungen der beschriebenen Ausführungsbeispiele verwirklichbar sind, die sich auf die Antriebseinheit (12',13',14) beziehen. Diese kann auch durch eine Antriebseinheit ersetzt werden bei der die Drehbewegung mittels Elektro- oder Verbrennungsmotors erfolgt, die Übersetzung die im Ausführungsbeispiels mittels Getriebe erfolgt kann jedoch auch mittels Riemen oder Zahnradtrieb erfolgen.

## Patentansprüche

1. Niederdruckverdichter (10; 100) für gasförmige und flüssige Medien, insbesondere Umgebungsluft oder Wasser, mit wenigstens einer in einem Gestell (11) befestigten Kolben-Zylindereinheit (19-26), wobei ein Kolben (21) in einem Zylinder (19) bei einer angetriebenen Antriebswelle (14) wenigstens einen volumenveränderlichen Arbeitsraum bildet, welcher über jeweils ein bei Druckabsenkung infolge Volumenvergrösserung des Arbeitsraumes (191; 192) zur Umgebungsatmosphäre öffnendes Saugventil (24) und ein bei Druckerhöhung infolge von Volumenverringerung des Arbeitsraumes in eine nachgeschaltete Druckleitung (23) öffnendes Druckventil (22) verfügt, und wobei eine Antriebseinheit (12',13',14) aus einem Motor (12) und einem Getriebe (13) besteht, auf dessen Antriebswelle (14) wenigstens ein Antriebsarm (15) drehfest mit einem Ende auf dieser befestigt ist,
**dadurch gekennzeichnet, dass** der Antriebsarm (15) mit seinem anderen Ende drehbar an einem Ende einer Pleuelstange (16) verbunden ist, welche wiederum drehbar mit ihrem anderen Ende an einem Linearschlitten (18) einer Lineareinheit (17, 18) befestigt ist, welche den jeweils in dem Zylinder (19) zwischen zwei Hubstellungen hin- und her verschieblichen Kolben (21) aufweist, an welchem eine aus dem der Antriebseinheit zugewandten stirnseitigen Ende des Zylinders (19) herausgeführte Kolbenstange (20) angreift, deren kolbenabgewandtes Ende mit einem Ende des verschiebbaren Teils der Lineareinheit (17,18), dem Linearschlitten (18), verbunden ist, wobei dessen anderes Ende mit der Pleuelstange (16) verbunden ist, wobei eine Drehbewegung der Antriebswelle (14) durch die Lineareinheit (17',18) in eine Linearbewegung umgewandelt wird, wobei der Zylinder (19) der Kolben-Zylindereinheit (19-26) starr und ortsfest mit dem Gestell (11) verbunden bleibt und **dadurch** die mit dem Linearschlitten (18) verbundene Kolbenstange (20), auf welcher der Kolben (21) sitzt, ebenso einer Linearbewegung folgt, und wobei die Mittelachse der Kolbenstange (20) in einem rechten Winkel zur Drehachse der Antriebswelle (14) steht.

2. Niederdruckverdichter nach Anspruch 1, **dadurch gekennzeichnet, dass** der Zylinder (19) als einfachwirkender Zylinder ausgeführt ist und nur über einen Arbeitsraum verfügt.

3. Niederdruckverdichter nach Anspruch 1, **dadurch gekennzeichnet, dass** der Zylinder (19) als doppeltwirkender Zylinder ausgeführt ist und über zwei Arbeitsräume verfügt.

4. Niederdruckverdichter nach Anspruch 1 bis 3, **dadurch gekennzeichnet, dass** die Kolbenstange (20) auf der dem Linearschlitten (18) entgegengesetzten Seite über den Kolben hinaus verlängert wird, so dass sie durch den Zylinderdeckel hindurch geführt wird und somit eine durchgehende Kolbenstange (20) darstellt.

5. Niederdruckverdichter nach Anspruch 1 bis 4, **dadurch gekennzeichnet, dass** das Getriebe (13) eine durchgehende Antriebswelle (14) aufweist, also ein sogenanntes doppeltes Wellenende, an dem dann auch zwei Antriebsarme (15) drehfest angebracht sind, die dann über zwei Pleuelstangen (16) und über zwei Lineareinheiten (17',18) auf zwei Kolben-Zylindereinheiten (19-26) einwirken.

6. Niederdruckverdichter nach Anspruch 5, **dadurch gekennzeichnet, dass** die beiden Antriebsarme (15) in Drehrichtung winkelversetzt zueinander angebaut sind.

## Claims

1. Low-pressure compressor (10; 100) for gaseous and liquid media, in particular ambient air or water, with at least one piston/cylinder unit (19-26) fastened in a framework (11), a piston (21) in a cylinder (19) forming, in the case of a driven drive shaft (14), at least one variable-volume working space which has in each case a suction valve (24), opening to the ambient atmosphere in the event of a pressure drop as a result of an enlargement of the volume of the working space (191; 192), and a pressure valve (22), opening into a following pressure line (23) in the event of a pressure rise as a result of a reduction in the volume of the working space, and a drive unit (12; 13; 14) consisting of a motor (12) and of a gear (13), to the drive shaft (14) of which at least one drive arm (15) is fastened fixedly in terms of rotation at one end on the latter, **characterized in that** the drive arm (15) is connected at its other end rotatably to one end of a connecting rod (16) which, in turn, is fastened rotatably at its other end to a linear slide (18) of a linear unit (17, 18) which has the piston (21) which is in each case displaceable to and fro in the cylinder (19) between two lifting positions and on which engages a piston rod (20) which is led out from the end-face end, facing the drive unit, of the cylinder (19) and of which the end facing away from the piston is connected to one end of the displaceable part of the linear unit (17, 18), the linear slide (18), its other end being connected to the connecting rod (16), a rotational movement of the drive shaft (14) being converted into a linear movement by the linear unit (17; 18), the cylinder (19) of the piston/cylinder unit (19-26) remaining connected rigidly and fixedly to the framework (11), and, as a result, the piston rod (20), which is connected to the linear slide (18) and on which the piston (21) is seated, likewise following a linear movement, and the mid-axis of the piston rod (20) being at right angles to the axis of rotation of the drive shaft (14).

2. Low-pressure compressor according to Claim 1, **characterized in that** the cylinder (19) is designed as a single-acting cylinder and has only one working space.

3. Low-pressure compressor according to Claim 1, **characterized in that** the cylinder (19) is designed as a double-acting cylinder and has two working spaces.

4. Low-pressure compressor according to Claims 1 to 3, **characterized in that** the piston rod (20) is prolonged beyond the piston on the side opposite the linear slide (18), so that the said piston rod is led through the cylinder cover and thus constitutes a continuous piston rod (20).

5. Low-pressure compressor according to Claims 1 to 4, **characterized in that** the gear (13) has a continuous drive shaft (14), that is to say what is known as a double shaft end, to which are then also attached fixedly in terms of rotation two drive arms (15) which then act on two piston/cylinder units (19-26) via two connecting rods (16) and via two linear units (17; 18).

6. Low-pressure compressor according to Claim 5, **characterized in that** the two drive arms (15) are mounted so as to be offset angularly with respect to one another in the direction of rotation.

## Revendications

1. Compresseur à basse pression (10 ; 100) pour des milieux gazeux et liquides, en particulier de l'air ambiant ou de l'eau, comprenant au moins une unité cylindre-piston (19-26) fixée dans un bâti (11), un piston (21) formant dans un cylindre (19), au niveau d'un arbre d'entraînement entraîné (14) au moins un espace de travail de volume variable, qui dispose à chaque fois d'une soupape d'admission (24) s'ouvrant vers l'atmosphère environnante lors d'une diminution de la pression due à une augmentation du volume de l'espace de travail (191 ; 192) et d'une soupape de compression (22) s'ouvrant dans une conduite de compression montée en aval (23) lors d'une augmentation de la pression due à une réduction du volume de la chambre de travail, et une unité d'entraînement (12, 13, 14) se composant d'un moteur (12) et d'une boîte de vitesses (13), sur l'arbre d'entraînement (14) de laquelle au moins un bras d'entraînement (15) peut être fixé de manière solidaire en rotation par une extrémité,
**caractérisé en ce que** le bras d'entraînement (15) est connecté par son autre extrémité de manière rotative à une extrémité d'une bielle (16), qui est à son tour fixée à rotation par son autre extrémité à un chariot linéaire (18) d'une unité linéaire (17, 18), qui présente le piston (21) déplaçable suivant un mouvement alternatif dans le cylindre (19) entre deux positions de fin de course, sur lequel vient en prise une tige de piston (20) guidée hors de l'extrémité du cylindre (19) du côté frontal, tournée vers l'unité d'entraînement, dont l'extrémité opposée au piston est connectée au chariot linéaire (18) à une extrémité de la partie coulissante de l'unité linéaire (17, 18), son autre extrémité étant connectée à la bielle (16), un mouvement de rotation de l'arbre d'entraînement (14) étant converti par l'unité linéaire (17, 18) en un mouvement linéaire, le cylindre (19) de l'unité cylindre-piston (19-26) restant connecté rigidement et fixement au bâti (11), et de ce fait la tige de piston (20) connectée au chariot linéaire (18), sur laquelle repose le piston (21), suivant également un mouvement linéaire, et l'axe médian de la tige de piston (20) étant à angle droit par rapport à l'axe de rotation de l'arbre d'entraînement (14).

2. Compresseur à basse pression selon la revendication 1, **caractérisé en ce que** le cylindre (19) est réalisé sous forme de cylindre à simple effet, et ne dispose que d'un espace de travail.

3. Compresseur à basse pression selon la revendication 1, **caractérisé en ce que** le cylindre (19) est réalisé sous forme de cylindre à double effet et dispose de deux espaces de travail.

4. Compresseur à basse pression selon l'une quelconque des revendications 1 à 3, **caractérisé en ce que** la tige de piston (20) est prolongée au-delà du piston du côté opposé au chariot linéaire (18), de sorte qu'elle soit guidée à travers le couvercle du cylindre et constitue ainsi une tige de piston continue (20).

5. Compresseur à basse pression selon l'une quelconque des revendications 1 à 4, **caractérisé en ce que** la boîte de vitesses (13) présente un arbre d'entraînement continu (14) c'est-à-dire ce qu'on appelle une extrémité d'arbre double, sur laquelle sont aussi montés deux bras d'entraînement (15) de manière solidaire en rotation, qui agissent alors par le biais de deux bielles (16) et par le biais de deux unités linéaires (17, 18) sur deux unités cylindre-piston (19-26).

6. Compresseur à basse pression selon la revendication 5, **caractérisé en ce que** les deux bras d'entraînement (15) sont montés de manière décalée angulairement l'un par rapport à l'autre dans la direction de rotation.
